# EUROPÄISCHE PATENTSCHRIFT

(11) **EP 2 325 121 B1**
(45) Veröffentlichungstag und Bekanntmachung des Hinweises auf die Patenterteilung: **05.06.2013**
(21) Anmeldenummer: 09014401.5
(22) Anmeldetag: 18.11.2009
(51) Int. Cl.: B65H 37/00

(54) **Transportsystem zur Aufnahme und zum Transport von flexiblen Substraten**
Transport system for holding and transporting flexible substrates
Système de transport destiné à la saisie et au transport de substrats flexibles

(43) Veröffentlichungstag der Anmeldung: 25.05.2011
(73) Patentinhaber: EV Group E. Thallner GmbH, 4782 St. Florian am Inn (AT)
(72) Erfinder: Lindner, Paul, 4780 Schärding/Inn (AT); Glinsner, Thomas, 4782 St.Florian / Inn (AT); Kreindl, Gerald, 4780 Schärding / Inn (AT)
(74) Vertreter: Schweiger, Johannes

(56) Entgegenhaltungen:
- EP-A1- 0 894 746
- EP-A1- 1 698 999
- WO-A1-2008/120248
- US-A1- 2006 194 412

## Beschreibung

Die Erfindung betrifft eine Transportrolle nach Anspruch 1 sowie ein Transportsystem nach Anspruch 8 zur Aufnahme und zum Transport von mindestens einem dünnen, flexiblen Substrat und ein korrespondierendes Verfahren nach Anspruch 9.

Die WO 2008/120248 A1 betrifft eine Vorrichtung zum Transport von elektronischen Schaltungen. Die EP 0 894 746 A1 betrifft ein magnetisches Transportsystem für den Transport von magnetisch polarisierten Komponente. Die EP 1 698 999 A1 betrifft eine Vorrichtung und ein Verfahren zum Inspizieren von RFID-Labels. Die US 2006/0194412 A1 betrifft ein Verfahren und eine Vorrichtung für ein Klebeband zur Aufnahme von Wafern.

Bei der Verarbeitung von dünnen Substraten mit einer Dicke von weniger als 1 mm, beispielsweise von Wafern oder bei der Herstellung von Silizium-basierenden Photovoltaikzellen werden die Substrate, die meist einen Durchmesser von mindestens 20 cm (beispielsweise bei der Waferverarbeitung) und/oder mindestens 10 cm Durchmesser bei nicht kreisförmigen, flächigen Substraten (beispielsweise bei der Si-basierten Photovoltaik-Zellenherstellung) aufweisen, üblicherweise mit Vakuumgreifern durch Roboter zwischen einzelnen Prozessmodulen transportiert. Immer wieder kommt es beim Greifen, auch wegen des angelegten Vakuums, zur Beschädigung oder zum Bruch der Substrate, bei sehr dünnen Substraten sogar zu Wölbungen an den Sauglöchern der Vakuumgreifer.

Bisherige Lösungsansätze stützen die dünnen Substrate durch Aufbringung der dünnen Substrate auf Trägersubstrate (Temporary Bonding), also durch temporäres Fixieren auf dem Träger, damit die dünnen Substrate sicher in Substratbearbeitungsanlagen transportiert und prozessiert werden können. Dieses Verfahren wird derzeit in der Photovoltaik-Industrie nicht angewendet, da es zu teuer ist im Vergleich zu den Marktpreisen für derartige Module. Dennoch ist es wünschenswert, dünne Substrate verwenden zu können, da diese eine höhere Effizienz in der Umwandlung von Licht in elektrische Energie ermöglichen. Insbesondere kann auch Halbleitergrundmaterial eingespart werden, wenn bevorzugterweise ein entsprechendes Herstellungsverfahren für dünne Substrate schon in der Substratherstellung verwendet wird.

Die wesentlichen Hindernisse für eine kommerzielle Anwendung sind außerdem die Transportlogistik beziehungsweise die Transportart sowie Technologie in der Fertigungsumgebung sowie das Fehlen geeigneter Methoden und Mittel, diese dünnen Substrate zum Beispiel von Substrathersteller zu Photovoltaik-Fertigung zu transportieren.

Es ist daher die Aufgabe der vorliegenden Erfindung, ein alternatives Transportsystem oder Verfahren vorzusehen, mit dem dünne Substrate sicher und mit hohem Durchsatz bei geringstmöglichen Kosten transportiert werden können.

Diese Aufgabe wird mit den Merkmalen der Ansprüche 1, 8 und 9 gelöst. Vorteilhafte Weiterbildungen der Erfindung sind in den Unteransprüchen angegeben. Bei angegebenen Wertebereichen sollen auch innerhalb der genannten Grenzen liegende Werte als Grenzwerte offenbart und in beliebiger Kombination beanspruchbar sein.

Der Erfindung liegt der Gedanke zugrunde, die Substrate auf einer Transportfolie aufzunehmen und zwischen den einzelnen Prozessmodulen zu transportieren. In Abkehr von der bisherigen Vorgehensweise in der Mikrochipfertigung, die dünnen Substrate durch Trägersubstrat zu stützen und zu stabilisieren, geht die vorliegende Erfindung den entgegengesetzten Weg, indem sie auch den Träger, im vorliegenden Fall eine Transportfolie, als flexibles Bauteil vorsieht. Eine solche als Transportband ausgestaltete Transportfolie weist den zusätzlichen Vorteil auf, dass die Substrate vorkonfektioniert auf der Transportfolie, insbesondere auf einer Transportrolle aufgewickelt, transportierbar sind, vorzugsweise vom Hersteller der Transportfolie oder Hersteller der Substrate mit vorkonfektionierten Substraten zum Verarbeiter. Erfindungsgemäß wird damit ein System geschaffen, welches es ermöglicht, dünne und damit flexible Substrate auf einem flexiblen Trägersystem zu befestigen und dieses Gesamtsystem damit für die Handhabung, Lagerung und Transport aufwickelbar zu gestalten.

Die Transportfolie ist mit Vorteil aus einem die Substrate schonenden, insbesondere weichen, vorzugsweise kratzfreien Material, insbesondere zumindest auf der Rückseite der Transportfolie, versehen, um die Substratvorderseite im aufgewickelten Zustand zu schützen beziehungsweise Beschädigungen wie Kratzer und dergleichen zu vermeiden. Die Transportfolie hat eine etwas größere Breite als die Substrate, insbesondere zwischen 20 und 50 cm. Es ist aber auch vorstellbar, dass mehrere Substrate auf der Transportfolie nebeneinander angeordnet sind. Mit Vorteil ist es außerdem möglich, Substrate auf beiden Seiten der Transportfolie aufzunehmen.

In einer weiteren vorteilhaften Ausführungsform ist vorgesehen, dass die Transportfolie aus Kunststoff und/oder Fasermaterial, insbesondere glasfaserverstärkt, gebildet ist. Hierdurch ist einerseits die Stabilität des Trägersystems, insbesondere Stabilität gegenüber geometrischen Verzerrungen und andererseits die schonende Aufnahme der Substrate gewährleistet.

Mit Vorteil ist die Transportfolie, insbesondere auf eine Transportrolle, aufwickelbar oder aufgewickelt, sodass ein Transport vom Hersteller zum Verarbeiter in Platz sparender Weise möglich ist.

Gemäß einer weiteren, vorteilhaften Ausführungsform der Erfindung weist die Transportfolie eine Dicke < 1000 µm, insbesondere < 500 µm, vorzugsweise < 200 µm auf.

Soweit die Substrate durch einen, insbesondere flexiblen, Kleber temporär fixiert sind, insbesondere vorkonfektioniert auf eine Transportrolle aufgewickelt, wird ein sicherer und schonender Transport der Substrate auf der Transportfolie ermöglicht. Der Kleber ist dabei mit Vorteil auf einfache Art und Weise lösbar, insbesondere durch UV-Bestrahlung, thermisch, durch Lösungsmittel, Abziehen, Abrollen. Bevorzugt erfolgt das Lösen durch Verkleinern der Kontaktfläche bei Adhäsionsklebeverfahren.

Gemäß einer vorteilhaften Ausführungsform der Erfindung ist vorgesehen, dass die Substrate zumindest überwiegend aus mindestens einem Material der Gruppe der Halbleiter oder Verbindungshalbleiter, insbesondere aus Glas, Silizium, Galliumarsenid (GaAs), Indiumphosphid (InP), Keramik gebildet, wobei die Substrate eine Dicke < 200 µm, insbesondere < 100 µm, vorzugsweise < 50 µm aufweisen,

Als Material für die Transportfolie kommt erfindungsgemäß in besonders vorteilhafter Ausführung zumindest teilweise, insbesondere überwiegend, Edelstahl in Frage, vorzugsweise in Form einer Hybridfolie, bevorzugt gebildet durch einen Metallkern mit Kunststoffbeschichtung.

Insbesondere ist die Folie so ausgebildet, dass elektrostatische Aufladung verhindert wird oder in geordneter Weise abgeführt werden kann. Dies wird dadurch erreicht, dass die Folie eine Leitfähigkeit von >10e-15 S/m, bevorzugterweise >10e-12 S/m, noch idealer >10e-9S/m aufweist. Die leitfähige Folie im Zusammenspiel mit geeigneten Vorrichtungen in den Fertigungsanlagen und Transportsystemen ermöglicht ein geordnetes Abführen der Ladungen. Leitfähiger Kunststoff wird hier durch Dotieren des Kunststoffes mit leitfähigen Zusätzen erreicht. Als Material für die Transportfolie könnte auch gewobener Kunststoff wie zum Beispiel GoreTex ® sowie gewobener Kunststoff mit geeigneter Beschichtung oder jegliche gewobene Faser mit geeigneter Beschichtung verwendet werden.

Weitere Vorteile, Merkmale und Einzelheiten der Erfindung ergeben sich aus der nachfolgenden Beschreibung bevorzugter Ausführungsbeispiele sowie anhand der Zeichnungen, diese zeigen in:
- Fig. 1: Eine schematische Seitenansicht eines erfindungsgemäßen Transportsystems und
- Fig. 2: eine schematische Aufsicht des erfindungsgemäßen Transportsystems und
- Fig. 3: eine schematische Seitenansicht des erfindungsgemäßen Transportsystems beim Aufwickeln und
- Fig. 4: eine schematische Seitenansicht des erfindungsgemäßen Transportsystems beim Entladen und
- Fig. 5: eine schematische Schnittansicht der erfindungsgemäßen Transportfolie und
- Fig. 6: eine Schnittansicht der erfindungsgemäßen Transportfolie beim Entladen.

In den Figuren sind gleiche oder gleichwirkende Bauteile mit gleichen Bezugszeichen gekennzeichnet.

Figur 1 zeigt eine Transportfolie 4 in Form eines Transportbandes, das durch mindestens eine Antriebsrolle 1 in einer Rotationsrichtung durch Reibkontakt mit der Transportfolie 4 angetrieben wird. Auf diese Weise sind auf der Transportfolie aufgeklebte, flexible Substrate 3 entlang einer Transportstrecke T transportierbar.

Entlang der Transportstrecke sind in Figur 1 zwei Prozessmodule 5 schematisch abgebildet, in welchen definierte Prozessschritte an den Substraten 3 ausgeführt werden, beispielsweise Lithographie, Belichten, Entwickeln, Sputtern, Heizen, Kühlen, Abscheiden, Ätzen, Implantieren, Prägen, Bonden, etc. Die Substrate werden über geeignete Umlenk-/Führungsrollen 2 sowie durch die Bewegung der Transportfolie 4 mittels der Antriebsrolle 1 in Position gebracht. Dabei kann das Transportband beziehungsweise die Transportfolie 4 auch durch geschlossene Prozessmodulräume, insbesondere mit Unter- oder Überdruck, geführt werden, indem das Transportband beziehungsweise die Transportfolie 4 über eine Fluidikdichtung in einen entsprechenden Prozessmodulraum 5 auf der einen Seite herein und auf der anderen Seite herausgefahren werden.

In Figur 2 ist die Transportfolie 4 mit den darauf fixierten Substraten 3 in einer Aufsicht dargestellt, wobei im vorliegenden Fall quadratische Substrate 3 gezeigt sind, genauso aber runde Substrate, beispielsweise Wafer verarbeitbar sind. Der Durchmesser beziehungsweise die Quererstreckung der Substrate ist dabei mit Vorteil geringer als die Breite des Transportbandes 4 und mit Vorteil sind die Substrate 3 mit Abstand entlang der Transportstrecke T auf der Transportfolie 4 fixiert, damit eine Erfassung der Position der einzelnen Substrate 3 ermöglicht wird und die Substrate 3 entsprechend präzise an die Bearbeitungspositionen in den Prozessmodulen verfahren werden können. Mit Vorteil können Positionsmarken zur Positionierung der Substrate auf der Folie aufgebracht werden. Diese heben sich kontrastmäßig vom Material der Transportfolie ab. Alternativ können Indexlöcher in die Transportfolie eingearbeitet sein. Diese können in bevorzugter Ausführungsform im Zusammenspiel mit speziell ausgestalteten Rollen für einen verbesserten Antrieb verwendet werden, bei dem formschlüssiger Kontakt zwischen Antriebsrolle und Folie besteht.

Die Transportfolie 4 wird auf einer in Figur 3 dargestellten Transportrolle 6 aufgewickelt angeliefert werden, wobei mit Vorteil auch die Substrate 3 bereits aufgewickelt auf der Transportrolle 6 vorkonfektioniert angeliefert werden. Am Ende der Transportstrecke werden die bearbeiteten Substrate 3 zur Weiterverarbeitung der Transportfolie 4 abgelöst, beispielsweise bei Verwendung eines UV-löslichen Klebers als Verbindungsmittel zwischen der Transportfolie 4 und den Substraten 3 durch UV-LichtBestrahlung am Ende der Transportstrecke T.

Das Ablösen oder Entladen der prozessierten Substrate 3 ist in einer beispielhaften Ausführungsform in Figur 4 dargestellt. In dieser Ausführungsform wird die Transportfolie 4 durch eine Umlenkrolle 10 in Richtung der von den Substraten 3 abgewandten Seite der Transportfolie 4 umgelenkt, und zwar insbesondere mit einem Umlenkwinkel von mindestens 45°, vorzugsweise mindestens 90°. Bevorzugt weist die Umlenkrolle 10 einen Radius R₁₀ kleiner als der Radius R₆ der Transportrolle 6 auf, insbesondere mit einem Verhältnis von < ½, vorzugsweise < ¼. Hierdurch wird das Ablösen der Substrate 3 von der Transportfolie 4 unterstützt. Die flexiblen Substrate werden mit Vorteil auf eine Lineartransporteinrichtung 11 mit Transportrollen 12 übergeben.

Das Aufbringen der flexiblen Substrate 3 auf die Transportfolie 4 erfolgt quasi in umgekehrter Richtung, wie in Figur 3 dargestellt, wobei eine, insbesondere mit der Umlenkrolle 10 identische, Umlenkrolle 10' derart angeordnet ist, dass die Transportfolie in Verlängerung einer Lineartransporteinrichtung 11' verläuft und die flexiblen Substrate 3 aufnimmt zum weiteren Transport zu einer Transportrolle 6. Die Lineartransporteinrichtung 11' wird durch Transportrollen 12' angetrieben.

Gemäß einer Ausführungsform kann die Transportfolie 4 in vorteilhafter Weise wie in Figur 5 dargestellt aufgebaut sein. Die Folie besteht in dieser Ausführungsform aus einer Grundfolie 9, bevorzugt aus Kunststoff, auf der ein Netz 8 aufgebracht ist, das insbesondere aus Kunststoff und/oder Gewebefaser besteht. Auf dem Netz 8 ist eine vorzugsweise als flexible Kunststofffolie ausgebildete Folie 7 fixiert, die ihrerseits die flexiblen Substrate 3 fixiert, insbesondere durch Adhäsionskräfte.

In Figur 6 ist der Zustand der Transportfolie 4 unmittelbar vor dem Entladen gemäß Figur 4 dargestellt. Dabei wird im Bereich des Netzes 8 ein Unterdruck, insbesondere Vakuum, angelegt, damit sich die flexible Kunststofffolie 7 in Richtung der Grundfolie 9 zumindest partiell durchwölbt. Hierdurch wird die Kontaktfläche zwischen den flexiblen Substraten 3 und der Folie 7, insbesondere an einer Vielzahl von Kontaktstellen, verkleinert, wodurch eine leichtere Abtrennung der flexiblen Substrate 3 von der Transportfolie 4 ermöglicht wird.

### Bezugszeichenliste

- 1: Antriebsrolle
- 2: Umlenk-/Führungsrollen
- 3: Substrat
- 4: Transportfolie
- 5: Prozessmodulraum
- 6: Transportrolle
- 7: Folie
- 8: Netz
- 9: Grundfolie
- 10, 10': Umlenkrolle
- 11, 11': Lineartransporteinrichtung
- 12, 12': Transportrollen

- R₆, R₁₀: Radius
- T: Transportstrecke

## Patentansprüche

1. Transportrolle (6) mit einer auf die Transportrolle (6) aufgewickelte flexiblen Transportfolie (4) zur Aufnahme und zum Transport von dünnen, flexiblen Substraten (3), wobei die Substrate (3) zumindest temporär durch einen Kleber an der Transportfolie (4) fixiert sind und wobei die Transportfolie (4) durch Antriebsmittel (2) zum Transport der Substrate (3) antreibbar ist und wobei die Substrate (3) zumindest überwiegend aus mindestens einem Material der Gruppe der Halbleiter oder Verbindungshalbleiter, gebildet sind , **dadurch gekennzeichnet, dass** die Substrate (3) vorkonfektioniert auf der Transportfolie (4) auf der Transportrolle (6) aufgewickelt transportierbar sind.

2. Transportrolle (6) nach Anspruch 1, **dadurch gekennzeichnet, dass** die Transportfolie (4) als Band ausgebildet ist.

3. Transportrolle (6) nach einem der vorhergehenden Ansprüche,
**dadurch gekennzeichnet, dass** die Transportfolie (4) aus Kunststoff und/oder Fasermaterial gebildet ist.

4. Transportrolle (6) nach einem der vorhergehenden Ansprüche,
**dadurch gekennzeichnet, dass** die Transportfolie (4) eine Dicke <1000 µm, insbesondere <500 µm, vorzugsweise <200 µm aufweist.

5. Transportrolle (6) nach einem der vorhergehenden Ansprüche,
**dadurch gekennzeichnet, dass** die Substrate (3) aus einem der nachfolgend aufgeführten Materialen gebildet sind; Glas, Si, GaAs, InP, Keramik.

6. Transportrolle nach einem der vorhergehenden Ansprüche, **dadurch gekennzeichnet, dass** die Substrate (3) eine Dicke <200 µm, insbesondere <100 µm, vorzugsweise <50 µm aufweisen.

7. Transportrolle nach einem der Ansprüche 1, 2, 4 bis 6, **dadurch gekennzeichnet, dass** die Transportfolie zumindest teilweise, insbesondere überwiegend, aus Edelstahl gebildet ist, vorzugsweise in Form einer Hybridfolie bestehend aus einem Metallkern mit einer Kunststoffbeschichtung.

8. Transportsystem zur Aufnahme und zum Transport von mindestens einem dünnen, flexiblen Substrat (3) entlang einer Transportstrecke des Transportsystems mit
- einer Transportrolle (6) mit einer flexiblen Transportfolie (4) nach einem der vorhergehenden Ansprüche zur zumindest temporären Fixierung der Substrate (3) und
- Antriebsmitteln zum Antreiben der Transportfolie (4).

9. Verfahren zur Aufnahme und zum Transport von mindestens einem dünnen, flexiblen Substrat (3) entlang einer Transportstrecke des Transportsystems nach Anspruch 8 mit folgenden Schritten:
- zumindest temporäre Fixierung der Substrate (3) auf einer flexiblen Transportfolie (4), die auf einer Transportrolle (6) nach einem der Ansprüche 1 bis 7 aufgewickelt wird und
- Transport der Substrate (3) durch Antrieb der Transportfolie (4) zu mindestens einem Prozessmodul mittels Antriebsmitteln.

## Claims

1. A feed roller (6) having a flexible transport film (4) wound onto the feed roller (6) for accommodating and transporting thin, flexible substrates (3), wherein the substrates (3) are affixed, at least temporarily, by means of an adhesive, to the transport film (4) and wherein the transport film (4) can be driven by a driving means (2) for transportation of the substrate (3), and wherein the substrate (3) is formed, at least substantially, of at least one material from the group consisting of semiconductors or compound semiconductors , **characterized in that** the substrates (3) can be transported, pre-attached to the transport film (4) wound onto the feed roller (6).

2. The feed roller (6) according to Claim 1, **characterized in that** the transport film (4) is designed as a belt.

3. The feed roller (6) according to one of the preceding Claims, **characterized in that** the transport film (4) is made of plastic and/or fibrous materials.

4. The feed roller (6) according one of the preceding Claims, **characterized in that** the transport film (4) exhibits a thickness of < 1,000 µm, in particular, < 500 µm, preferably < 200 µm.

5. The feed roller (6) according to one of the preceding Claims, **characterized in that** the substrate (3) is made of one of the following substances: glass, Si, GaAs, InP, ceramics.

6. The feed roller according to one of the preceding Claims, **characterized in that** the substrates exhibit a thickness of < 200 µm, in particular < 100 µm, preferably < 50 µm.

7. The feed roller according to one of the Claims 1, 2, 4-6, **characterized in that** the transport film is made, at least in part, particularly substantially, of stainless steel, preferably in the form of a hybrid-film, consisting of a metal core having a plastic coating.

8. A transport system for accommodating and transporting at least one thin, flexible substrate (3) along a transport path of the transport system, having
- a feed roller (6) with a flexible transport film (4) according to one of the preceding claims, for the, at least, temporary affixing of the substrate (3), and
- a drive means for driving the transport film (4).

9. A method for accommodating and transporting at least one thin, flexible substrate (3) along a transport path of the transport system according to Claim 8, having the following steps:
- at least a temporary affixing of the substrate (3) to a flexible transport film (4), wound onto a feed roller (6) according to one of the Claims 1 - 7, and
- transportation of the substrate (3) by driving the transport film (4) to at least one processing module by drive means.

## Revendications

1. Rouleau de transport (6) comportant un film de transport (4) flexible enroulé sur le rouleau de transport (6) pour recevoir et transporter des substrats (3) flexibles minces, dans lequel les substrats (3) sont fixés au moins temporairement au moyen d'un adhésif sur le film de transport (4) et dans lequel le film de transport (4) peut être entraîné par des moyens d'entraînement (2) en vue du transport des substrats (3) et dans lequel les substrats (3) sont formés au moins en majeure partie dans au moins un matériau du groupe des semi-conducteurs ou semi-conducteurs de liaison, **caractérisé en ce que** les substrats (3) peuvent être transportés de manière préfabriquée sur le film de transport (4) en étant enroulés sur le rouleau de transport (6).

2. Rouleau de transport (6) selon la revendication 1, **caractérisé en ce que** le film de transport (4) est réalisé comme une bande.

3. Rouleau de transport (6) selon une des revendications précédentes, **caractérisé en ce que** le film de transport (4) est formé en plastique et/ou matériau à fibres.

4. Rouleau de transport (6) selon une des revendications précédentes, **caractérisé en ce que** le film de transport (4) présente une épaisseur < 1000 µm, notamment < 500 µm, de préférence < 200 µm.

5. Rouleau de transport (6) selon une des revendications précédentes, **caractérisé en ce que** les substrats sont formés dans un des matériaux suivants : verre, Si, GaAs, InP, céramique.

6. Rouleau de transport selon une des revendications précédentes, **caractérisé en ce que** les substrats (3) présentent une épaisseur < 200 µm, notamment < 100 µm, de préférence < 50 µM.

7. Rouleau de transport selon une des revendications 1,2,4 à 6, **caractérisé en ce que** le film de transport est formé au moins partiellement, notamment en majeure partie, en acier inoxydable, de préférence sous forme d'un film hybride constitué d'une âme métallique avec un revêtement en plastique.

8. Système de transport pour recevoir et transporter au moins un substrat (3) flexible mince le long d'une voie de transport du système de transport comportant
- un rouleau de transport (6) comportant un film de transport (4) flexible selon une des revendications précédentes à des fins de fixation au moins temporaire des substrats (3) et
- des moyens d'entraînement pour entraîner le film de transport (4).

9. Procédé de réception et de transport d'au moins un substrat (3) flexible mince le long d'une voie de transport du système de transport selon la revendication 8, comportant les étapes suivantes :
- fixation au moins temporaire des substrats (3) sur un film de transport flexible (4), qui est enroulé sur un rouleau de transport (6) selon une des revendications 1 à 7,
- transport des substrats (3) par entraînement du film de transport (4) vers au moins un module de traitement au moyen de moyens d'entraînement.
